# EUROPÄISCHE PATENTSCHRIFT

(11) **EP 0 155 927 B1**
(45) Veröffentlichungstag und Bekanntmachung des Hinweises auf die Patenterteilung: **27.07.1988**
(21) Anmeldenummer: 85890039.2
(22) Anmeldetag: 15.02.1985
(51) Int. Cl.: C10F 5/00

(54) **Trocknungsanlage für wasserreiche Braunkohlen**
Drying installation for lignite with a high water content
Installation de séchage de lignite à haute teneur en eau

(30) Priorität: 21.03.1984 AT 950/84
(43) Veröffentlichungstag der Anmeldung: 25.09.1985
(73) Patentinhaber: VOEST-ALPINE Aktiengesellschaft, A-1011 Wien (AT)
(72) Erfinder: Janusch, Alois, Dipl.-Ing., A-8706 Leoben (AT); Mayer, Franz-Wolfgang, Dipl.-Ing., A-8712 Proleb (AT); Tessmer, Gero, A-4040 Linz (AT)
(74) Vertreter: Haffner, Thomas M., Dr.

(56) Entgegenhaltungen:
- AT-B- 365 629
- DE-A- 3 039 012
- GB-A- 2 067 731

## Beschreibung

Die Erfindung bezieht sich auf eine Trocknungsanlage für wasserreiche Braunkohlen, in welcher die zu trocknende Kohle vorgewärmt, unter Anwendung von Dampf unter überatmosphärischem Druck gedämpft und nachgetrocknet wird.

Für die Trocknung von wasserreichen Braunkohlen wurde bereits vorgeschlagen, die zu trocknenden Kohlen mit Sattdampf zu behandeln, wobei bei dieser Behandlung die kolloidale Struktur zerstört wird und gleichzeitig mit einer Schrumpfung der Braunkohle bei Herabsetzung der Wasserviskosität das Auspressen des in der Kapillarstruktur der Braunkohle enthaltenen Kohlewassers begünstigt wird. Die ursprünglichen Einrichtungen zur Durchführung eines derartigen Verfahrens, welches als Fleißner-Verfahren bekannt wurde, beinhalteten Autoklaven, welche diskontinuierlich chargiert und zyklisch mit Sattdampf beaufschlagt wurden. Nach einer Entspannung des jeweiligen Autoklaven, in welchem die Kohle gedämpft wurde, konnte die weitgehend getrocknete Kohle ausgebracht werden.

In der GB-A-2 067 731 ist ein Verfahren zur Trocknung von Braunkohlen, bei dem das feste Material vorgewärmt wird und mindestens einer Trocknungsstufe mit Sattdampf unter Überdruck und erhöhter Temperatur zugeführt wird beschrieben. Aus der AT-B-365 629 ist eine Vorrichtung zur Trocknung von wasserreichen Braunkohlen bekannt, welche Fördereinrichtungen, Einrichtungen zum Überbrausen der Kohle, Druckschleusen, Siebanordnungen innerhalb eines Autoklaven sowie Einrichtungen zum Abtransport der Trockenkohle umfaßt.

Es sind auch bereits Vorschläge bekannt geworden, das ursprünglich diskontinuierlich geführte Verfahren kontinuierlich oder semikontinuierlich zu führen. Zu diesem Zweck sind bereits unter Sattdampfdruck arbeitende Siebtrommeln vorgeschlagen worden, welche es erlauben, das im Verfahren anfallende Prozeßwasser frühzeitig abzuleiten und mit welchen eine überflüssige Aufwärmung des Wasserballastes vermieden werden kann.

Die vorliegende Erfindung zielt nun darauf ab, eine gesamte Trocknungsanlage vorzuschlagen, bei welcher eine Reihe von an sich bekannten Teilen Verwendung finden, welche jedoch insgesamt ohne nennenswerte Modifikationen einem unterschiedlichen Mengendurchsatz in der Zeiteinheit bei überaus geringen Energiekosten angepaßt werden kann. Hiebei wird von körniger Braunkohle einer Korngröße von 0,1 bis 40 mm ausgegangen und darauf abgezielt, bei niedrigem spezifischen Energiebedarf einen hohen Trocknungsgrad zu erreichen. Zur Lösung dieser Aufgabe ist die Erfindung im wesentlichen gekennzeichnet durch die Kombination der nachfolgenden Teile
a) eine Fördereinrichtung, vorzugsweise Schwingrinne, mit einer Einrichtung zum Überbrausen der Kohle mit heißem Abwasser,
b) ein Naßsieb, insbesondere Schwingsieb, mit einer Einrichtung zum Zuführen von Restdampf,
c) einen Förderer, insbesondere Steilfördergurt, für die Förderung des abgesiebten Materials zu einer Druckschleuse,
d) eine Vorwärmeeinrichtung mit einer Druckschleuse an der Aufgabestelle und Anschlüssen für Dampfleitungen, wobei Vorwärmeeinrichtung und Druckschleuse vorzugsweise mit stufenlos regelbaren Antrieben versehen sind,
e) eine weitere Druckschleuse, vorzugsweise ebenfalls stufenlos regelbar ausgeführt, für den Austrag aus der Vorwärmeeinrichtung und die Aufgabe in einen mit Dampf, vorzugsweise Sattdampf, beaufschlagbaren Autoklaven, an welchen, gegebenenfalls über Druckventile, Abwasserleitungen angeschlossen sind,
f) eine Siebtrommel innerhalb des Autoklaven mit einem vorzugsweise stufenlos regelbarem Drehantrieb und Förderelementen, insbesondere Schneckengängen,
g) eine weitere, vorzugsweise stufenlos geregelte Druckschleuse für den Austrag des gedämpften Materials in einen Nachtrockner,
h) einen Nachtrockner, vorzugsweise Schwingtrockner, mit einem Anschluß für vorgewärmte Gase, wie Dampf, Luft oder Inertgase, und
i) eine Einrichtung zum Abtransport der Trockenkohle; wobei die Abwasserleitungen vom Autoklaven an Anhängegefäße angeschlossen sind, an welche Ableitungen für CO₂, Abwasser und Schlamm sowie eine Leitung zu einem Entspannungsgefäß angeschlossen sind und der im Entspannungsgefäß gebildete Entspannungsdampf über eine Leitung mit der mit einer Druckschleuse versehenen Vorwärmeeinrichtung verbunden ist.

Die unmittelbar an einen Vorratsbunker für die zu trocknende Kohle angeschlossene erste Fördereinrichtung, welche vorzugsweise als Schwingrinne ausgebildet ist, erlaubt in einfacher Weise das unmittelbare Überbrausen der Kohle zum Zwecke der Vorwärmung mit heißem Abwasser aus dem nachfolgenden Trocknungsprozeß. Auf diese Weise wird Restwärme des Prozesses verwendet und die Abwasserbelastung verringert, da Abwasser aus dem Prozeß im Kreislauf geführt wird. Das nachfolgende Naßsieb dient in vorteilhafter Weise der Abscheidung des Restfeinkornanteiles und der Abscheidung von anhaftendem Staub, wobei auch hier noch eine zusätzliche Vorwärmung der Kohle mit Restdampf aus dem Abwasser erfolgt. Der anschließende Förderer, welcher vorzugsweise als Steilfördergurt ausgebildet ist, erlaubt es in überaus raumsparender Weise, die vorgewärmte Rohbraunkohle ohne nennenswerten Temperaturverlust einer Vorwärmeeinrichtung zuzuführen, welche erfindungsgemäß mit einer Druckschleuse an der Aufgabestelle und Anschlüssen für Dampfleitungen versehen ist. In dieser Vorwärmeeinrichtung ist somit die weitere Aufwärmung des zu entwässernden Materiales mit Dampf ermöglicht und dadurch, daß über eine weitere Druckschleuse für den Austrag aus der Vorwärmeeinrichtung und die Aufgabe in einen mit Sattdampf beaufschlagbaren Autoklaven eine unmittelbare Verbindung zwischen der Vorwärmeeinrichtung und dem Autoklaven hergestellt ist, wird auch hier in energiesparender Weise die Überführung in den Autoklaven ermöglicht. Die Druckschleuse zwischen Vorwärmeeinrichtung und Autoklaven ermöglicht es darüber hinaus, den Schleusenabdampf unmittelbar zur Vorwärmung des zu trocknenden Gutes heranzuziehen. An den mit Sattdampf beaufschlagbaren Autoklaven sind erfindungsgemäß über Druckventile Abwasserleitungen angeschlossen, über welche das ausgetriebene Prozeßwasser abgeleitet werden kann und somit einer weiteren Erwärmung nicht unterworfen werden muß. Um eine sichere und weitgehende Abtrennung des Prozeßwassers zu ermöglichen, ist innerhalb des Autoklaven eine Siebtrommel mit einem Drehantrieb vorgesehen. Die Vorwärmeeinrichtung und der Autoklav können hiebei unter überatmosphärischem Druck gehalten werden, so daß ein optimal für die Sattdampftrocknung vorbereitetes, zu trocknendes Gut unmittelbar in die Trocknungsstufe innerhalb des Autoklaven übergeführt wird. An den Autoklaven schließt eine weitere Druckschleuse für den Austrag und die Entspannung des gedämpften Materiales an und es ist ein Nachtrockner vorgesehen, in welchem ein Teil der verbliebenen Wassermenge auf Grund der latenten Wärme bei atmosphärischem Druck abdampft, wobei die Trocknung durch Einführung von Heißluft begünstigt wird. Der Nachtrockner ist vorzugsweise als Schwingtrockner ausgebildet und weist einen Anschluß für vorgewärmte Luft auf, worauf anschließend eine übliche Einrichtung zum Abtransport der Trockenkohle angeschlossen ist. Im Nachtrockner kann auch eine Kühlung und/oder Inertisierung des Produktes erfolgen.

Die an die Abwasserleitungen von Autoklaven angeschlossenen Anhängegefäße dienen hiebei neben der Abscheidung von CO₂, das bei der Sattdampftrocknung anfällt, auch zur Vorabscheidung von Feststoffen im Abwasser und das in den Anhängegefäßen gesammelte Abwasser kann unmittelbar einem Wärmetauscher für die Vorwärmung von Luft zugeführt werden und unter Abscheidung von Restdampf zum Überbrausen des zu trocknenden Materials herangezogen werden. Der im Entspannungsgefäß gebildete Entspannungsdampf kann hiebei unmittelbar für die Vorwärmung in der mit einer Druckschleuse versehenen Vorwärmeeinrichtung herangezogen werden, wobei auch aus dieser Vorwärmeeinrichtung, welche in vorteilhafter Weise eine Siebtrommel mit einem Drehantrieb enthält, das abgeschiedene Heißwasser über Druckventile dem Restdampfabscheidegefäß zuführbar ist.

Diese erfindungsgemäße Anordnung der einzelnen Teile der Anlage ermöglicht eine Kreislaufführung von Abwasser und Dampf sowie ein hohes Maß an Wärmerückgewinnung innerhalb des in der Trocknungsanlage vorzunehmenden Trocknungsverfahrens.

Der aus dem Restdampfabscheidegefäß gewonnene Restdampf des Abwassers kann dem Naßsieb aufgegeben werden und dort wiederum für Vorwärmzwecke herangezogen werden.

An den Nachtrockner kann eine Entstaubungseinrichtung angeschlossen sein, um möglichst staubfreie Trockenkohle abführen zu können.

Durch die erfindungsgemäß Führung von Abwasser und Entspannungsdampf im Kreislauf wird Abwasser nur an einer einzigen Stelle aus dem Verfahren ausgetragen, wobei diese Stelle unterhalb des Naßsiebes vorgesehen ist. Lediglich das hier abfließende Abwasser bedarf einer Abwasseraufbereitung, wohingegen alle übrigen Einrichtungen teils vollständig geschlossen und teils lediglich über eine Entstaubungsanlage mit der Umwelt verbunden arbeiten.

Die Erfindung wird nachfolgend an Hand eines in der Zeichnung dargestellten Ausführungsbeispieles näher erläutert.

Die aus einem Vorratsbunker 1 abgezogene Rohbraunkohle wird auf einen ersten, als Schwingrinne ausgebildeten Förderer 2 aufgebracht und mit über eine Leitung 3 zugeführtem heißen Wasser überbraust. Die Kohle kann hiebei auf Temperaturen von etwa 40 °C-60 °C vorgewärmt werden. Anschließend wird die vorgewärmte Kohle auf ein Naßsieb 4 aufgegeben, wobei über eine Leitung 5 Restdampf und gegebenenfalls Abwasser aus dem Abwasser bzw. Brüden aufgebracht wird. Es erfolgt somit eine weitere Vorwärmung des Einsatzmateriales.

Der Siebüberlauf mit einer Körnung von 3-40 mm wird einem Steilfördergurt 6 aufgegeben und gelangt über eine als Rotationsdruckschleuse ausgebildete Druckschleuse 7 in eine Vorwärmeeinrichtung 8. Innerhalb der Vorwärmeeinrichtung 8 ist eine Siebtrommel 9 angeordnet, deren Antrieb mit 10 bezeichnet ist. An die Vorwärmeeinrichtung 8 ist eine Leitung 11 für Dampf und eine Leitung 12 für Abwasser angeschlossen. Die Vorwärmeeinrichtung 8 ist über eine wiederum als Rotationsdruckschleuse ausgebildete Druckschleuse 13 mit dem Autoklaven 14 verbunden. Innerhalb des Autoklaven 14 ist wiederum eine Siebtrommel 15 mit einem zugehörigen Drehantrieb 16 angeordnet. An den Autoklaven 14 ist eine Sattdampfleitung 17 sowie eine Abwasserleitung 18 angeschlossen.

Die Kohle wird in der Vorwärmeeinrichtung auf Temperaturen bis maximal 200 °C bei 15 bar vorgewärmt und vorzugsweise in einem Temperaturbereich zwischen 120 °C und 150 °C gehalten. Im Autoklaven 14 erfolgt der eigentliche Trocknungsvorgang durch Beaufschlagung mit Sattdampf und gegebenenfalls Heißdampf bzw. überhitztem Dampf bei Drücken bis zu 45 bar je nach Kohle und gewünschtem Trocknungsgrad. Der Austrag erfolgt wiederum über eine Druckschleuse, welche als Zellraddruckschleuse ausgebildet ist und mit 19 bezeichnet ist. An diese Zellraddruckschleuse 19 ist ein Nachtrockner 20 angeschlossen, in welchem die Kohle mit vorgewärmter Luft beaufschlagt wird und eine Nachverdampfung erfolgt. Die Nachtrockeneinrichtung 20 ist hiebei als Schwingtrockner ausgebildet und über eine Leitung 21 mit einer Entstaubungseinrichtung verbunden. Die Heißluft wird über eine Leitung 22 zugeführt. Der Austrag der getrockneten Kohle erfolgt durch einen Förderer 23.

Die Trocknung im Autoklaven kann in besonders vorteilhafter Weise mit überhitztem Dampf vorgenommen werden, wobei die Überhitzung des Dampfes mit der Maßgabe gewählt wird, daß durch die nachfolgende Verdampfung von ausgetretenem Kohlewasser Sättigung erreicht wird. Bei einer derartigen Verfahrensführung kann Speisewasser und Energie für die Dampferzeugung eingespart werden und es tritt eine geringere Kondensatmenge auf, wodurch die aufzuarbeitende Abwassermenge verringert wird. Die Verwendung von überhitztem Dampf wird durch die vorangehende Vorwärmung mit Dampf unter Druck vereinfacht und es ist lediglich der Wassergehalt der Kohle nach Beendigung der Vorwärmung zu berücksichtigen.

Die Abwasserleitung 18 ist mit Anhängegefäßen 24 verbunden. In diesen Anhängegefäßen wird das ausgetriebene Kohlewasser und das Kondensat des zugeführten Sattdampfes gesammelt. Anfallendes C0₂ wird über eine Leitung 25 abgezogen. Die Feststoffanteile werden über Schlammleitungen 26 ausgetragen. Das heiße Abwasser wird über Leitungen 27 in ein Entspannungsgefäß 28 überführt. In diesem Entspannungsgefäß 28 erfolgt eine Druckreduktion und damit verbunden eine Dampfrückgewinnung. Das heiße Abwasser wird einer Vorwärmeeinrichtung 29 für die Heißluft des Trockners 20 zugeführt und gelangt in der Folge über eine Leitung 30 in ein Restdampfabscheidegefäß 31. Der in diesem Restdampfabscheidegefäß 31 abgeschiedene Restdampf wird über die Leitung 5 dem Naßsieb 4 zugeführt, wohingegen der verbleibende heiße Abwasseranteil über die Leitung 3 dem Förderer 2 rückgeführt wird. Das überschüssige Abwasser wird über eine Leitung 32 einer Abwasseraufbereitung zugeführt.

Der Entspannungsdampf des Entspannungsgefäßes 28 wird über eine Leitung 33 der Vorwärmeeinrichtung 8 zugeführt. Das aus dieser Vorwärmeeinrichtung 8 abgeleitete Kondensat, welches über die Leitung 12 abgezogen wird, kann dem über die Leitung 30 dem Restdampfabscheidegefäß 31 zugeführten Abwasser beigemengt werden.

Der in den Autoklaven 14eingeieitete Sattdampf wird in vorteilhafter Weise mittels Flachstrahldüsen von oben auf die Außenseite des Siebtrommelmantels aufgeblasen, wodurch gleichzeitig dafür gesorgt wird, daß eine Verstopfung des Trommelmantels vermieden wird. Als Siebtrommein werden in erster Linie Spaltsiebtrommeln verwendet. Bei Einsatz von Kohle mit einer Körnung von 3-40 mm kann in den Siebtrommeltrocknern mit Füllgraden von bis zu 60 % gearbeitet werden und es sind mit der dargestellten Anlage Durchsatzleistungen von 60 Tonnen pro Stunde je Siebtrommeltrockner ohne weiters erreichbar. Die Verweilzeit der Kohle in dem Autoklaven 14 wird in Abhängigkeit von der Korngröße gewählt und kann für kleines Korn geringer gewählt werden als für größeres Korn. Als typische Werte wurden für Korngrößen von 5-20 mm eine Verweilzeit von 5 min, für Korngrößen von 10-30 mm eine Verweilzeit von 10 min und für Korngrößen von 20-40 mm eine Verweilzeit von 20 min ermittelt.

## Patentansprüche

1. Trocknungsanlage für wasserreiche Braunkohlen, in welcher die zu trocknende Kohle vorgewärmt, unter Anwendung von Dampf unter überatmosphärischem Druck gedämpft und nachgetrocknet wird, gekennzeichnet durch die Kombination der nachfolgenden Teile
a) eine Fördereinrichtung (2), vorzugsweise Schwingrinne, mit einer Einrichtung (3) zum Überbrausen der Kohle mit heißem Abwasser,
b) ein Naßsieb (4), insbesondere Schwingsieb, mit einer Einrichtung (5) zum Zuführen von Restdampf,
c) einen Förderer (6), insbesondere Steilfördergurt, für die Förderung des abgesiebten Materials zu einer Druckschleuse (7) ,
d) eine Vorwärmeeinrichtung (8) mit einer Druckschleuse (7) an der Aufgabestelle und Anschlüssen für Dampfleitungen (11), wobei Vorwärmeeinrichtung und Druckschleuse vorzugsweise mit stufenlos regelbaren Antrieben versehen sind,
e) eine weitere Druckschleuse (13), vorzugsweise ebenfalls stufenlos regelbar ausgeführt, für den Austrag aus der Vorwärmeeinrichtung (8) und die Aufgabe in einen mit Dampf, vorzugsweise Sattdampf, beaufschlagbaren Autoklaven (14), an welchen, gegebenenfalls über Druckventile, Abwasserleitungen (12) angeschlossen sind,
f) eine Siebtrommel (15) innerhalb des Autoklaven (14) mit einem vorzugsweise stufenlos regelbarem Drehantrieb (16) und Förderelementen, insbesondere Schneckengängen,
g) eine weitere, vorzugsweise stufenlos geregelte Druckschleuse (19) für den Austrag des gedämpften Materials in einen Nachtrockner (20),
h) einen Nachtrockner (20), vorzugsweise Schwingtrockner, mit einem Anschluß (22) für vorgewärmte Gase, wie Dampf, Luft oder Inertgase, und
i) eine Einrichtung (23) zum Abtransport der Trockenkohle ; wobei die Abwasserleitungen (18) vom Autoklaven (14) an Anhängegefäße (24) angeschlossen sind, an welche Ableitungen (25), (26) für C0₂, Abwasser und Schlamm sowie eine Leitung (27) zu einem Entspannungsgeäß (28) angeschlossen sind und der im Entspannungsgefäß (28) gebildete Entspannungsdampf über eine Leitung (33) mit der mit einer Druckschleuse (7), (13) versehenen Vorwärmeeinrichtung (8) verbunden ist.

2. Trocknungsanlage nach Anspruch 1, dadurch gekennzeichnet, daß das heiße Abwasser des Entspannungsgefäßes (28) einem Wärmetauscher (29) für Vorwärmung von Trocknungsluft zugeführt ist und der Restdampf eines mit dem Wärmetauscher verbundenen Restdampfabscheidegefäßes (31) dem Naßsieb (4) zugeführt ist.

3. Trocknungsanlage nach Anspruch 2, dadurch gekennzeichnet, daß das heiße Abwasser des Restdampfabscheidegefäßes (31) zum Überbrausen der Rohbraunkohle eingesetzt ist.

4. Trocknungsanlage nach Anspruch 1, 2 oder 3, dadurch gekennzeichnet, daß die mit Druckschleusen (7, 13) versehene Vorwärmeeinrichtung (8) eine Siebtrommel (9) mit einem Drehantrieb (10) enthält und daß das abgeschiedene Heißwasser über Druckventile dem Restdampfabscheidegefäß (31) zuführbar ist.

## Claims

1. Drying plant for water-rich brown coals, in which the coal to be dried is preheated, is steamed using steam under superatmospheric pressure and then after-dried, characterized by the combination of the following parts :
a) a conveying means (2), preferably a vibrating conveyor, with a device (3) for sprinkling the coal with hot waste water,
b) a wet screen (4), particularly a vibrating screen, with a device (5) for supplying residual steam,
c) a conveyor (6), particularly a steep conveyor belt, for conveying the screened material to a pressure lock (7),
d) a preheating device (8) with a pressure lock (7) at the feed side and connections for steam lines (11), the preheating device and the pressure lock preferably being provided with steplessly adjustable drives,
e) a further pressure lock (13), which is preferably also constructed in steplessly adjustable manner, for the discharge from the preheating device (8) and for feeding into an autoclave (14) subject to the action of steam, preferably saturated steam and to which are connected waste water lines (12), optionally by means of pressure valves,
f) a screening drum (15) within the autoclave (14) with a preferably steplessly adjustable rotary drive (16) and conveying elements, in particular screw channels,
g) a further, preferably steplessly adjustable pressure lock (19) for the discharge of the steamed material into an after-drier (20),
h) an after-drier (20), preferably a vibrating drier, with a connection (22) for preheated gases, such as steam, air or inert gases and
i) a device (23) for conveying the dry coal away ; in which the waste water lines (18) from the autoclave (14) are connected to suspended vessels (24), to which are connected discharge lines (25), (26) for C0₂, waste water and sludge, as well as a line (27) to an expansion vessel and the expansion steam formed in the expansion vessel (28) is linked via a line (33) with the preheating device (8) provided with a pressure lock (7), (13).

2. Drying plant according to claim 1, characterized in that the hot waste water from expansion vessel (28) is supplied to a heat exchanger (29) for preheating drying air and the residual steam from a residual steam separating vessel (31) connected to the heat exchanger is supplied to the wet screen (4).

3. Drying plant according to claim 2. characterized in that hot waste water from the residual steam separating vessel (31) is used for sprinkling the crude brown coal.

4. Drying plant according to claims 1, 2 or 3, characterized in that the preheating device (8) provided with pressure locks (7), (13) contains a screening drum (9) with a rotary drive (10) and that the separated hot water can be supplied by means of pressure valves to the residual steam separating vessel (31).

## Revendications

1. Installation de séchage pour lignites à haute teneur en eau, dans laquelle le lignite à sécher est préchauffé, vaporisé avec utilisation de vapeur sous pression supérieure à la pression atmosphérique puis soumis à un séchage final, caractérisée par la combinaison des éléments suivants :
a) un dispositif transporteur (2), de préférence une goulotte vibrante, équipée d'un dispositif (3) pour arroser le lignite d'eaux résiduaires chaudes ;
b) un crible humide (4), en particulier, un crible oscillant, équipé d'un dispositif (5) d'alimentation en vapeur résiduelle ;
c) un transporteur (6), par exemple, une courroie transporteuse à forte pente, pour transporter la matière criblée à un sas de pression (7) ;
d) un dispositif de préchauffage (8), équipé d'un sas de pression (7) sur le côté de chargement et de raccords pour des conduites de vapeur (11 le dispositif de préchauffage et le sas de pression étant de préférence munis d'entraînements réglables par variation continue ;
e) un autre sas de pression (13), de préférence lui aussi de constitution réglable par variation continue servant à décharger hors du dispositif de préchauffage (8), et à charger dans un autoclave (14) qui peut être alimenté en vapeur, de préférence en vapeur saturée, et auquel sont raccordées des conduites d'eaux résiduaires (12), éventuellement par l'intermédiaire de vannes de pression ;
f) un crible à tambour (15) placé à l'intérieur de l'autoclave (14), et équipé d'un entraînement en rotation (16), de préférence réglable par variation continue, et d'éléments transporteurs, en particulier des filets de vis ;
g) un autre sas de pression (19), de préférence réglable par variation continue, servant à décharger la matière vaporisée dans un séchoir de séchage final (20),
h) un séchoir de séchage final (20), de préférence un séchoir vibrant, équipé d'un raccord (22) pour l'introduction de gaz de préchauffés tels que de la vapeur, de l'air ou des gaz inertes ; et
i) un dispositif (23) pour l'évacuation du lignite séché, les conduites d'eaux résiduaires (18) partant de l'autoclave (14) étant raccordées à des cuves annexes (24) auxquelles sont raccordées des conduites d'évacuation (25), (26) pour le C0², les eaux résiduaires et les boues, ainsi qu'une conduite (27), aboutissant à une cuve de détente (28), et la vapeur de détente formée dans la cuve de détente (28) étant envoyée par une conduite au dispositif de préchauffage (8), équipé d'un sas de pression (7, 13).

2. Installation de séchage selon la revendication 1, caractérisée en ce que les eaux résiduaires chaudes de la cuve de détente (28) sont envoyées à un échangeur de chaleur (29) pour le préchauffage de l'air de séchage et la vapeur résiduelle d'une cuve de séparation de la vapeur résiduelle (31) reliée à l'échangeur de chaleur est envoyée au crible humide (4)

3. Installation de séchage selon la revendication 2, caractérisée en ce que les eaux résiduaires chaudes de la cuve de séparation de la vapeur résiduelle (31) sont utilisées pour arroser le lignite brut.

4. Installation de séchage selon la revendication 1, 2 ou 3, caractérisée en ce que le dispositif de préchauffage (8) muni de sas de pression (7, 13) renferme un crible à tambour (9) équipé d'un entraînement en rotation (10) et en ce que l'eau chaude séparée peut être envoyée à la cuve de séparation de la vapeur résiduelle (31) à travers des vannes de pression.
